# EUROPÄISCHE PATENTSCHRIFT

(11) **EP 4 306 841 B1**
(45) Veröffentlichungstag und Bekanntmachung des Hinweises auf die Patenterteilung: **13.08.2025**
(21) Anmeldenummer: 23196011.3
(22) Anmeldetag: 07.09.2023
(51) Int. Cl.: F17C 3/02, F17C 3/08

(54) **FLUIDTANK**
FLUID TANK
RÉSERVOIR DE FLUIDE

(43) Veröffentlichungstag der Anmeldung: 17.01.2024
(73) Patentinhaber: Pfeiffer Vacuum Technology AG, 35614 Asslar (DE)
(72) Erfinder: HOFMANN, Jan, 35305 Grünberg (DE)
(74) Vertreter: Manitz Finsterwald Patent- und Rechtsanwaltspartnerschaft mbB

(56) Entgegenhaltungen:
- WO-A1-2015/110216
- DE-A1- 102006 057 663
- DE-A1- 102012 204 820
- DE-A1- 102021 207 905
- DE-T2- 60 315 481
- US-A1- 2004 060 304
- US-A1- 2015 028 039

## Beschreibung

Die Erfindung betrifft einen Fluidtank für Fahrzeuge, mit einem Innenbehälter für ein Fluid, insbesondere ein Flüssiggas, und mit einem den Innenbehälter umgebenden Gehäuse, wobei zwischen dem Innenbehälter und dem Gehäuse ein Volumen vorhanden ist, in welchem ein Isolationsvakuum herstellbar ist. Bei dem Isolationsvakuum kann es sich beispielsweise um ein Hochvakuum mit einem Druck im Bereich von 10⁻³ bis 10⁻⁸ mbar oder um ein Feinvakuum im Bereich von 1 bis 10⁻³ mbar handeln.

Aufgrund der Klimaschädlichkeit und Begrenztheit fossiler Energieträger gewinnen alternative Kraftstoffe zunehmend an Bedeutung. Alternative Kraftstoffe, insbesondere Flüssiggas wie z.B. flüssiger Wasserstoff, können unter anderem für den Antrieb von Fahrzeugen aller Art (PKW, LKW, in der Landwirtschaft genutzte Fahrzeuge wie z.B. Traktoren, Baumaschinen wie z.B. Bagger, Schiffe, Flugzeuge) genutzt werden. Auch wenn sie nicht für den Fahrzeugantrieb genutzt werden, kann es erforderlich sein, die in flüssiger Form oder als Gas - allgemein als Fluid - vorliegenden alternativen Kraftstoffe mittels Fahrzeuge zu transportieren. In beiden Fällen kommen Fluidtanks zum Einsatz, die in Abhängigkeit von dem jeweiligen Fluid bestimmte Anforderungen erfüllen müssen.

Manche Fluide, insbesondere Flüssiggase, müssen gekühlt werden, wobei teilweise eine extrem starke Kühlung auf eine Temperatur von deutlich unter -200°C erforderlich ist. Aufgrund des großen Temperaturunterschieds zwischen Fluid und Umgebung kommt einer wirksamen Wärmedämmung eine entscheidende Bedeutung zu, damit ein Wärmeeintrag in das gekühlte Fluid auf ein Minimum reduziert werden kann. Je schlechter die Wärmedämmung ist, desto größer ist die so genannte Boil-off-Problematik, also Probleme aufgrund von Verlusten an Flüssiggas durch die Umwandlung eines Teils der gekühlten Flüssigkeit in die gasförmige Phase.

Eine bekannte Möglichkeit zur Wärmedämmung von Behältern für Flüssiggase ist das Vorsehen eines den jeweiligen Behälter umgebenden Isolationsvakuums. Das Vakuum in dem Volumen zwischen dem Behälter und einem umgebenden Gehäuse reduziert den Wärmetransport durch Konvektion. Ein Wärmetransport durch Wärmestrahlung kann durch zusätzliche Maßnahmen minimiert werden, beispielsweise durch Umwickeln des Behälters mit einem Wärmedämmmaterial, beispielsweise in Form einer sogenannten Multilayer Insulation (MLI), die auch als Superisolation bezeichnet wird.

In der Praxis kann nicht verhindert werden, dass sich das Isolationsvakuum im Laufe der Zeit verschlechtert. Angestrebt wird zum Beispiel ein Isolationsvakuum von etwa 10⁻⁵ mbar, nach der gängigen Definition also ein Hochvakuum. In anderen Anwendungen kann beispielsweise ein Isolationsvakuum von etwa 10⁻² mbar angestrebt werden, nach der gängigen Definition also ein Feinvakuum. Die in der Praxis beobachtete Verschlechterung des Isolationsvakuums, also eine Druckerhöhung in dem Volumen zwischen Innenbehälter und Gehäuse, kann verschiedene Ursachen haben. So kann Permeation durch die Wandungen des umgebenden Gehäuses sowie des Innenbehälters zur Druckerhöhung im Isolationsvakuum beitragen. Ebenfalls eine wesentliche Rolle kann Desorption spielen, beispielsweise von der Gehäuseinnenwand, von den äußeren Lagen einer gegebenenfalls vorhandenen Multilayer Insulation oder von das Isolationsvakuum durchquerenden Leitungen und Leitungsdurchführungen, wenn diese aus entsprechenden Materialien bestehen, spielen. Leitungsdurchführungen jedweder Art können auch eine Quelle von Permeation sein. Die meisten der vorstehend genannten Effekte werden häufig unter dem Begriff "Ausgasungen" zusammengefasst.

Gerade bei mobilen Anwendungen, also wenn Fluidtanks transportiert werden müssen, bekommt man eine Verschlechterung des Isolationsvakuums schwer in den Griff, was den Wärmeeintrag in das Fluid erhöht, folglich die Umwandlung der flüssigen Phase in die gasförmige Phase begünstigt, damit die Verlustrate erhöht und so insgesamt den Wirkungsgrad des betreffenden alternativen Energieträgers reduziert.

Die US 2015/028039 A1 offenbart einen Fluidtank für Fahrzeuge gemäß dem Oberbegriff des Anspruchs 1.

Aufgabe der Erfindung ist es daher, bei einem Fluidtank der vorstehend genannten Art den Wärmeeintrag in den Innenbehälter weiter zu reduzieren.

Die Lösung dieser Aufgabe erfolgt jeweils durch die Merkmale der unabhängigen Ansprüche.

Bei einem erfindungsgemäßen Fluidtank ist dementsprechend vorgesehen, dass zur Aufrechterhaltung eines hergestellten Isolationsvakuums der Fluidtank mit zumindest einer eigenen, am Fluidtank installierten Vakuumpumpe und einem Anschluss für diese Vakuumpumpe versehen ist.

Die Erfindung schafft eine Möglichkeit, das Isolationsvakuum am Fluidtank aktiv durch Evakuieren des Volumens zwischen Innenbehälter und Gehäuse aufrechtzuerhalten. Mit einer eigenen, am Fluidtank installierten Vakuumpumpe kann dies vorteilhafter erfolgen, während sich das betreffende Fahrzeug auf dem Land, im Wasser oder in der Luft bewegt.

Durch die Erfindung ist man nicht ausschließlich auf passive Maßnahmen angewiesen, die einer Verschlechterung des Isolationsvakuums entgegenwirken sollen, wie beispielsweise eine Wärmedämmung des Innenbehälters, oder auf Maßnahmen zur Reduzierung von Ausgasungen.

Bei dem Anschluss handelt es sich vorzugsweise um einen Flanschanschluss, also einen Anschluss, der einen Flansch aufweist, welcher mit einem Flansch der Vakuumpumpe verbunden ist.

Die eigene Vakuumpumpe kann auch zur erstmaligen Herstellung des Isolationsvakuums oder zur Wiederherstellung des Isolationsvakuums z.B. nach einer absichtlichen oder unbeabsichtigten Belüftung des Volumens dienen.

Bekannte Fluidtanks besitzen in der Regel bereits einen Anschluss, der im Rahmen der Herstellung des Fluidtanks und daher beim initialen Evakuieren zum Herstellen des Isolationsvakuums verwendet und danach verschlossen wird, zum Beispiel mittels eines Absperrschiebers. Ein vorgesehener Anschluss für eine externe Vakuumpumpeinrichtung kann zusätzlich zu einem solchen, nur bei der Herstellung verwendeten Anschluss vorgesehen sein. Hierdurch kann der Fluidtank kompatibel zu einer oder mehreren spezifischen externen Vakuumpumpeinrichtungen gemacht werden, die nicht zu dem für die Herstellung vorgesehenen Anschluss kompatibel sind. Dies kann beispielweise aufgrund nicht existenter Normung oder aufgrund unterschiedlicher Normungen für Herstellung des Fluidtanks einerseits und Betrieb des Fluidtanks andererseits der Fall sein.

Hierdurch können z.B. eine Fahrzeugflotte und ein Service-Netz realisiert werden, die untereinander kompatibel sind, wobei jedes Fahrzeug der Flotte jede Servicestation des Netzwerks anfahren kann, um das Isolationsvakuum im Fluidtank zu verbessern und gegebenenfalls neues Fluid zu tanken.

Der Fluidtank kann zusätzlich einen Anschluss für eine externe Vakuumpumpeinrichtung aufweisen.

Vorzugsweise ist ein zusätzlich vorgesehener Anschluss für eine externe Vakuumpumpeinrichtung mit einer Verschlusseinrichtung versehen, die derart ausgebildet ist, dass der Anschluss wiederholt geöffnet und geschlossen werden kann, um wiederholt Pumpprozesse jeweils mit zwischenzeitlichem Schließen des Anschlusses durchführen zu können.

Gemäß einigen Weiterbildungen der Erfindung kann die eigene Vakuumpumpe zumindest eine Saugöffnung aufweisen und mit der Saugöffnung direkt an eine Außenseite des Gehäuses angeschlossen sein. Hierdurch ist die eigene Vakuumpumpe direkt am Fluidtank installiert. Eine besonders gute Saugwirkung kann auf diese Weise erzielt werden.

Die eigene, am Fluidtank installierte Vakuumpumpe ist derart am Fluidtank installiert, dass bei bestimmungsgemäßer Anordnung des Fluidtanks am Fahrzeug und bei bestimmungsgemäßem Gebrauch des Fahrzeugs die Einflüsse von Beschleunigungen des Fahrzeugs auf bewegliche Teile der Vakuumpumpe vermieden oder minimiert werden. Ein bewegliches Teil einer Vakuumpumpe, insbesondere einer Turbomolekularvakuumpumpe, ist beispielsweise ein während des Betriebs um eine Drehachse rotierender Rotor. Erfindungsgemäß ist die Vakuumpumpe derart am Fluidtank installiert, dass der Rotor, d.h. dessen Drehachse, bei bestimmungsgemäßer Anordnung des Fluidtanks am Fahrzeug und bei bestimmungsgemäßem Gebrauch des Fahrzeugs senkrecht zur Fahrtrichtung des Fahrzeugs orientiert ist. In diesem Fall wirken auf den Rotor keine Kreiselkräfte, wenn das Fahrzeug eine Kurve fährt.

Bei einigen Ausführungsformen kann der während des Pumpbetriebs der Vakuumpumpe um die Drehachse rotierende Rotor durch wenigstens zwei entlang der Drehachse voneinander beabstandete Lager drehgelagert sein, und kann jedes Lager ein Wälzlager, insbesondere ein Kugellager, sein. Anders als bei Vakuumpumpen, bei denen ein oder jedes Lager für den Rotor ein Magnetlager ist, sorgen Wälzlager für eine besonders steife Lagerung des Rotors, was für einen Pumpbetrieb an einem sich bewegenden Fahrzeug besonders vorteilhaft ist.

Ferner kann bei einigen Ausführungsformen vorgesehen sein, dass die eigene, am Fluidtank installierte Vakuumpumpe ein Saugvermögen von weniger als 15 l/s aufweist und insbesondere als eine Turbomolekularvakuumpumpe ausgebildet ist.

Da in der Regel für die Aufrechterhaltung des hergestellten Isolationsvakuums vergleichsweise viel Zeit zur Verfügung steht, es also bei der erfindungsgemäßen Anwendung zumindest in den meisten Fällen nicht auf ein relativ hohes Saugvermögen der Vakuumpumpe ankommt, genügt es, eine Vakuumpumpe mit einem vergleichsweise kleinen Saugvermögen zu verwenden. Derartige Vakuumpumpen zeichnen sich durch ein relativ geringes Eigengewicht aus, erhöhen also das Gesamtgewicht des Fahrzeugs nur unwesentlich. In der Praxis sind z.B. Turbomolekularvakuumpumpen bekannt, die ein Saugvermögen von etwa 10 l/s (für Stickstoff) bei einem Eigengewicht von weniger als 2 kg aufweisen.

Gemäß einigen Ausführungsformen der Erfindung kann der Anschluss für die eigene Vakuumpumpe bzw. für die externe Vakuumpumpeinrichtung in einem von Krümmungen oder Abwinklungen des Gehäuses entfernten Mittenbereich einer Gehäuseseite angeordnet sein. Hierdurch lassen sich vergleichsweise große Querschnitte im Bereich einer Saugöffnung der Vakuumpumpe erreichen, so dass das insbesondere vom Saugvermögen der Vakuumpumpe und von dem jeweiligen Leitwert abhängige effektive Saugvermögen zumindest im Wesentlichen überall gleich groß ist.

Des Weiteren kann vorgesehen sein, dass der Anschluss für die eigene Vakuumpumpe bzw. für die externe Vakuumpumpeinrichtung an einer Stelle angeordnet ist, wo mit einer vergleichsweise hohen Ausgasung gerechnet wird. Dies kann beispielsweise im Bereich von offenen Kanten einer gegebenenfalls vorhandenen Multilayer Insulation der Fall sein.

Gemäß weiteren möglichen Ausgestaltungen der Erfindung kann der Innenbehälter von einer Wärmedämmung umgeben sein. Wie bereits erwähnt, kann es sich bei einer solchen Wärmedämmung um eine Multilayer Insulation handeln. Derartige Wärmedämmungen, die auch als Superisolation bezeichnet werden, sind grundsätzlich bekannt und können aus einer Vielzahl von einzelnen Lagen bestehen, beispielsweise mit Metall bedampften Kunststofffolien. Die einzelnen Lagen können geschlossen oder perforiert sein.

Gemäß einigen möglichen Ausgestaltungen kann bei einer als Wärmedämmung für den Innenbehälter vorgesehenen Multilayer Insulation zumindest eine der äußeren Lagen perforiert und zumindest eine der inneren Lagen geschlossen sein. Es wurde festgestellt, dass sich bei einer solchen Ausgestaltung einer Multilayer Insulation ein Effekt einstellen kann, wonach aus der oder den äußeren, perforierten Lagen Teilchen abgepumpt werden können, wohingegen im Bereich der inneren Lage oder Lagen Teilchen eingefangen und somit dort gebunden werden können.

Der Fluidtank kann mit einer Steuereinrichtung versehen sein, die dazu ausgebildet ist, den Betrieb der Vakuumpumpe nach einem fest vorgegebenen Programm oder in Abhängigkeit von einem oder mehreren Parametern, insbesondere Messwerten, zu steuern oder zu regeln. Hierzu kann der Fluidtank mit einer oder mehreren Messeinrichtungen, z.B. einem Drucksensor und/oder einem Temperatursensor, versehen sein. Alternativ oder zusätzlich kann der Fluidtank, insbesondere eine Steuereinrichtung des Fluidtanks, dazu ausgebildet sein, Signale von Messeinrichtungen zu empfangen und auszuwerten. Ferner kann alternativ oder zusätzlich der Fluidtank, insbesondere eine Steuereinrichtung des Fluidtanks, dazu ausgebildet sein, ein oder mehrere Signale zu empfangen oder auszuwerten, die ein Maß für die Boil-Off-Rate des Fluids darstellen.

Die Erfindung betrifft außerdem ein Fahrzeug mit zumindest einem erfindungsgemäßen Fluidtank. Wie eingangs bereits erwähnt, kann es sich bei dem Fahrzeug um einen PKW, einen LKW, ein in der Landwirtschaft genutztes Fahrzeug wie z.B. einen Traktor oder Mähdrescher, eine Baumaschine wie z.B. einen Bagger, ein Schiff oder ein Flugzeug handeln.

Dabei kann insbesondere vorgesehen sein, dass das Fahrzeug einen Antrieb zum Bewegen des Fahrzeugs aufweist und das in dem Innenbehälter des Fluidtanks enthaltene Fluid als Kraftstoff für den Antrieb dient. Dies ist jedoch nicht zwingend. Der Fluidtank kann auch lediglich zum Transport des Fluids mittels des Fahrzeugs dienen, ohne dass das Fluid für den Betrieb des Fahrzeugs genutzt wird. Alternativ kann das Fluid nicht für den Antrieb, sondern anderweitig für den Betrieb des Fahrzeugs genutzt werden.

Erfindungsgemäß ist bei dem Fahrzeug vorgesehen, dass die eigene, am Fluidtank installierte Vakuumpumpe derart am Fluidtank installiert ist, dass bei bestimmungsgemäßer Anordnung des Fluidtanks am Fahrzeug und bei bestimmungsgemäßem Gebrauch des Fahrzeugs ein Rotor der Vakuumpumpe, d.h. dessen Drehachse, senkrecht zur Fahrtrichtung des Fahrzeugs orientiert ist.

Wie an anderer Stelle bereits erwähnt, können hierdurch Einflüsse von Beschleunigungen des Fahrzeugs auf den Rotor vermieden werden. Insbesondere wirken so keine Kreiselkräfte auf den Rotor, wenn das Fahrzeug eine Kurve fährt.

Eine Servicestation mit zumindest einer Vakuumpumpeinrichtung für erfindungsgemäße Fahrzeuge kann stationär und dabei beispielsweise Bestandteil eines Service-Netzes sein, das eine Vielzahl derartiger Servicestationen umfasst, die bei Bedarf von den Fahrzeugen angefahren werden können, um am Fluidtank eines jeweiligen Fahrzeugs mittels einer zur jeweiligen Servicestation gehörenden Vakuumpumpeinrichtung einen Pumpprozess zur Verbesserung des Isolationsvakuums durchzuführen. Eine Servicestation kann gleichzeitig als Tankstelle ausgebildet sein und somit dazu dienen, den Innenbehälter des Fluidtanks mit dem jeweiligen Fluid, beispielsweise Flüssigwasserstoff, zu befüllen.

Alternativ ist es möglich, dass die Servicestation mobil ist und beispielsweise einen Bestandteil eines Tankwagens bildet, so dass beim Betanken eines Fahrzeugs beispielsweise mit Flüssiggas - oder kurz vor oder kurz nach einem Betankungsvorgang - mittels der Vakuumpumpeinrichtung ein Pumpprozess durchgeführt werden kann, um das Isolationsvakuum des Fluidtanks zu verbessern. Unabhängig davon, ob die mobile Servicestation zu einem Tankwagen gehört oder nicht, kann die mobile Servicestation ein Bestandteil eines Service-Netzes aus vielen einzelnen mobilen Stationen sein, die zum Beispiel jeweils ein Service-Fahrzeug mit einer oder mehreren Vakuumpumpeinrichtungen umfassen. Mit einer derartigen Flotte können z.B. gezielt solche privaten oder nicht-privaten Unternehmen angefahren werden, die einen Fuhrpark mit vielen Fahrzeugen unterhalten, die jeweils einen oder mehrere erfindungsgemäße Fluidtanks aufweisen.

Die - stationäre oder mobile - Vakuumpumpeinrichtung kann einen Saugkopf aufweisen, der über eine flexible Verbindung mit einem Basisteil der Servicestation verbunden ist, wobei der Saugkopf als Vakuumpumpe ausgebildet ist oder eine Vakuumpumpe aufweist, oder wobei der Saugkopf über die flexible Verbindung an eine Vakuumpumpe der Servicestation angeschlossen ist.

Bei einem System mit einem oder mehreren Fahrzeugen, jeweils wie hierin offenbart, und mit einer oder mehreren Servicestationen kann vorgesehen sein, dass jede Vakuumpumpeinrichtung einer jeweiligen Servicestation zu jedem für eine externe Vakuumpumpeinrichtung vorgesehenen Anschluss eines jeweiligen Fluidtanks eines jeweiligen Fahrzeugs kompatibel ist.

Die Erfindung betrifft außerdem ein Verfahren zum Aufrechterhalten eines Isolationsvakuums eines erfindungsgemäßen Fluidtanks an einem Fahrzeug. Bei dem Verfahren wird das Isolationsvakuum durch einen Pumpprozess aufrechterhalten. Der Pumpprozess kann permanent oder temporär, insbesondere gemäß einer Regelung, stattfinden. Unabhängig davon, ob der Pumpprozess permanent oder temporär stattfindet, kann der Pumpprozess nur bei Stillstand des Fahrzeugs, bei einem beliebigen Bewegungszustand des Fahrzeugs oder nur bei einem oder mehreren bestimmten Bewegungszuständen des Fahrzeugs stattfinden.

Für die Durchführung des Pumpprozesses kann das Fahrzeug oder der Fluidtank mit einer Steuereinrichtung versehen sein, die dazu ausgebildet ist, den Betrieb der Vakuumpumpe nach einem fest vorgegebenen Programm oder in Abhängigkeit von einem oder mehreren Parametern, insbesondere Messwerten, zu steuern oder zu regeln.

Wenn es sich bei dem Fahrzeug beispielsweise um ein Flugzeug handelt, kann vorgesehen sein, dass während eines Startvorgangs oder eines Landevorgangs kein Pumpprozess erfolgt, sondern die Vakuumpumpe nur dann aktiv ist, wenn sich das Flugzeug im normalen Flugbetrieb, beispielsweise in einer jeweils vorgesehenen Flughöhe, befindet.

Ein temporärer Pumpprozess kann eine Mehrzahl von einzelnen, in regelmäßigen oder unregelmäßigen Zeitabständen erfolgenden Pumpvorgängen umfassen. Die Zeitabstände können zum Beispiel fest vorgegeben sein. Alternativ kann das Auslösen von Pumpvorgängen im Rahmen einer Regelung erfolgen.

Beispielsweise kann vorgesehen sein, dass für einen temporären Pumpprozess ein Umgebungsparameter herangezogen wird, beispielsweise die Außentemperatur, wobei die pro Zeiteinheit erfolgende Anzahl von Pumpvorgängen mit der Außentemperatur steigt, d.h. bei einer höheren Außentemperatur ist die Vakuumpumpe häufiger aktiv als bei einer niedrigeren Außentemperatur.

Vorzugsweise ist vorgesehen, dass der Pumpprozess mit einer am Fluidtank installierten Vakuumpumpe durchgeführt wird. Alternativ ist es auch möglich, den Pumpprozess mit einer externen Vakuumpumpeinrichtung durchzuführen.

Zur Durchführung eines geregelten Pumpprozesses kann vorgesehen sein, dass ein Maß für die Qualität des Isolationsvakuums bestimmt und ein Pumpvorgang jeweils gestartet wird, wenn die Qualität des Isolationsvakuums ein vorgegebenes Maß unterschreitet. Ein Pumpprozess kann folglich eine Mehrzahl von einzelnen, zeitlich mit Abstand stattfindenden Pumpvorgängen umfassen.

Ein Maß für die Qualität des Isolationsvakuums kann dabei auf unterschiedliche Weise bestimmt werden.

So kann beispielsweise der Druck in dem Volumen gemessen und als Maß für die Qualität des Isolationsvakuums herangezogen werden.

Alternativ oder zusätzlich kann eine Boil-off-Rate des Fluids gemessen und als Maß für die Qualität des Isolationsvakuums herangezogen werden.

Alternativ oder zusätzlich kann vorgesehen sein, dass als Maß für die Qualität des Isolationsvakuums ein Betriebsparameter des Fluidtanks herangezogen wird. Bei diesem Betriebsparameter kann es sich beispielsweise um die Leistung einer Einrichtung zum Kühlen des Fluids im Innenbehälter handeln.

Alternativ oder zusätzlich kann als Maß für die Qualität des Isolationsvakuums ein Umgebungsparameter herangezogen werden. Bei dem Umgebungsparameter kann es sich beispielsweise um eine erwartete oder eine gemessene Erhöhung der Außentemperatur handeln.

Für die eigene, am Fluidtank installierte Vakuumpumpe und/oder für die Vakuumpumpeinrichtung einer Servicestation, wie sie hierin offenbart ist, kann zusätzliche eine Vorpumpe vorgesehen sein, die ein für die Vakuumpumpe bzw. die Vakuumpumpeinrichtung gegebenenfalls erforderliches Vorvakuum erzeugt, wie dies in der Vakuumtechnik grundsätzlich bekannt ist.

Die Erfindung wird im Folgenden beispielhaft unter Bezugnahme auf die Zeichnung beschrieben. Es zeigen:
- Fig. 1: schematisch ein Fahrzeug, das mit einem erfindungsgemäßen Fluidtank versehen ist, und
- Fig. 2: ein nicht beanspruchtes Beispiel für ein Fahrzeug mit einem Fluidtank an einer Servicestation, die eine Betankungsvorrichtung und eine Vakuumpumpeinrichtung umfasst.

Fig. 1 zeigt schematisch den Einsatz eines erfindungsgemäßen Fluidtanks 11 an einem Landfahrzeug 13, wie beispielsweise einem PKW oder einem LKW. Wie an anderer Stelle bereits erwähnt, können auch andere Fahrzeuge mit einem oder mehreren erfindungsgemäßen Fluidtanks 11 ausgestatte sein, beispielsweise Flugzeuge oder Schiffe.

Der Fluidtank 11 umfasst einen Innenbehälter 15 und ein diesen umgebendes Gehäuse 19. Wenn der Fluidtank 11 gefüllt ist, befindet sich in seinem Innenbehälter 15 ein Fluid, beispielsweise ein Flüssiggas wie z.B. flüssiger Wasserstoff 17, das als Kraftstoff für einen Fahrzeugmotor 35 dient, mit dem das Fahrzeug 13 angetrieben wird.

Durch eine nicht dargestellte Kühleinrichtung wird das Flüssiggas 17 innerhalb des Behälters 15 auf einer niedrigen Temperatur von beispielsweise -240°C gehalten. Um eine Erwärmung durch Strahlung zu vermeiden, ist der Innenbehälter 15 von einer Wärmedämmung in Form einer Multilayer Insulation (MLI) 33 umgeben. Ein Wärmeeintrag durch Konvektion wird dadurch minimiert, dass in dem Volumen 21 zwischen Innenbehälter 15 und umgebendem Gehäuse 19 ein Isolationsvakuum herrscht, das bereits bei der Produktion des Fluidtanks 11 hergestellt wird. Das Isolationsvakuum ist beispielsweise ein Hochvakuum im Bereich von 10⁻³ bis 10⁻⁸ mbar oder ein Feinvakuum im Bereich von 1 bis 10⁻³ mbar.

Wie im Einleitungsteil erläutert, kommt es im Laufe der Zeit zu einer Verschlechterung des Isolationsvakuums im Volumen 21, was aufgrund der großen Temperaturdifferenz zwischen dem gekühlten Flüssiggas 17 einerseits und der Umgebung andererseits einen erhöhten Wärmeeintrag in das Flüssiggas 17 mit den bereits erläuterten Nachteilen zur Folge hat.

Um das Isolationsvakuum innerhalb des Volumens 21 während des Betriebs des Fahrzeugs 13 aufrechterhalten zu können, ist der Fluidtank 11 mit einer eigenen Vakuumpumpe 23 versehen, beispielsweise eine Turbomolekularvakuumpumpe. Hierzu weist das Gehäuse 19 in einem Mittenbereich einer Gehäuseseite einen Anschlussflansch 25 für die Vakuumpumpe 23 auf. Auf diese Weise ist die Vakuumpumpe 23 direkt mit ihrer Saugöffnung 31 an die durch den Anschlussflansch 25 definierte Öffnung des Gehäuses 19 angeschlossen.

Die Vakuumpumpe 23 umfasst unter anderem - hier rein schematisch dargestellt - einen Rotor 51 für eine oder mehrere Turbomolekularpumpstufen und eine oder mehrere Holweckpumpstufen. Aufbau und Funktionsweise von Vakuumpumpen dieser Art sind bekannt, so dass hierauf nicht näher eingegangen zu werden braucht. Die Vakuumpumpe 23 ist derart installiert, dass der Rotor 51 vertikal und somit senkrecht zur Fahrtrichtung des Fahrzeugs 13 orientiert ist.

Zur Drehlagerung des sich während des Pumpbetriebs um eine hier gestrichelt dargestellte Drehachse 53 rotierenden Rotors 51 sind zwei entlang der Drehachse 53 voneinander beabstandete, hier rein schematisch dargestellte Lager 55 vorgesehen, bei denen es sich jeweils um ein Kugellager handelt, womit eine vergleichsweise steife Lagerung für den Rotor 51 realisiert ist.

In dem dargestellten Ausführungsbeispiel ist der Fluidtank 11 zusätzlich mit einem weiteren Anschlussflansch 27 an einer der anderen Gehäuseseiten versehen, der es ermöglicht, das Volumen 21 zwischen Innenbehälter 15 und Gehäuse 19 mittels einer externen Vakuumpumpeinrichtung zu evakuieren, worauf nachstehend in Verbindung mit Fig. 2 eingegangen wird.

Wie im Einleitungsteil bereits erwähnt, kann die Aufrechterhaltung des Isolationsvakuums im Volumen 21 durch einen Dauerbetrieb der Vakuumpumpe 23 oder durch eine Regelung des Betriebs der Vakuumpumpe 23 erfolgen. Im Rahmen einer solchen Regelung kann beispielsweise vorgesehen sein, den Druck innerhalb des Volumens 21 mittels eines nicht dargestellten Drucksensors zu messen und einen Pumpvorgang durch Aktivieren der Vakuumpumpe 23 zu initiieren, wenn der gemessene Druck einen vorgegebenen Wert übersteigt.

Alternativ könnte die Regelung des Betriebs der Vakuumpumpe 23 auf einer Messung der sogenannten Boil-off-Rate basieren, die ein Maß für die Verdampfung des Flüssiggases 17 innerhalb des Behälters 15, also die Umwandlung von der flüssigen Phase 17a in die gasförmige Phase 17b, darstellt und somit als ein Maß für die Qualität des Isolationsvakuums im Volumen 21 herangezogen werden kann.

Es wurde festgestellt, dass ein Druckanstieg innerhalb des Volumens 21 langsamer erfolgt als bisher, wenn nach einem anfänglichen Pumpvorgang zur Herstellung des Isolationsvakuums nach einer bestimmten Zeitspanne zumindest ein weiterer Pumpvorgang erfolgt. Ein permanenter Betrieb der Vakuumpumpe 23 ist somit nicht in allen Fällen vorgesehen. Vielmehr kann ein solcher temporärer Betrieb der Vakuumpumpe 23 genügen. Alternativ kann in anderen Anwendungen aber vorgesehen sein, die Vakuumpumpe 23 dauerhaft zu betreiben.

Eine Steuerung des Betriebs der Vakuumpumpe 23 kann auch von anderen Bedingungen abhängen, beispielsweise vom Bewegungsverhalten des Fahrzeugs 13. So kann beispielsweise vorgesehen sein, dass die Vakuumpumpe 23 derart gesteuert wird, dass Pumpvorgänge ausschließlich dann stattfinden, wenn das Fahrzeug 13 stillsteht oder gleichförmig bewegt wird. Auf diese Weise können Einflüsse von Beschleunigungen des Fahrzeugs 13 auf bewegliche Teile der Vakuumpumpe 23, insbesondere auf deren Rotor 51, vermieden werden.

In Fig. 1 nicht dargestellt sind innerhalb des Volumens 21 verlaufende Leitungen, die beispielsweise von außerhalb des Gehäuses 19 zum Innenbehälter 15 bzw. zu am Innenbehälter 15 ausgebildeten Durchführungen, oder zu innerhalb des Volumens 21, aber außerhalb des Innenbehälters 15 angeordneten Einrichtungen führen. Wie im Einleitungsteil erwähnt, können derartige Leitungen und Durchführungen z.B. als Quellen von Ausgasungen zu einer Druckerhöhung im Volumen 21 und somit zu einer Verschlechterung des Isolationsvakuums führen. Die Anordnung des Anschlussflansches 25 für die eigene Vakuumpumpe 23 bzw. des Anschlussflansches 27 für eine externe Vakuumpumpeinrichtung kann unter Berücksichtigung dieses Umstands derart erfolgen, dass die Saugöffnung der Vakuumpumpe 23 bzw. der externen Vakuumpumpeinrichtung sich an einer Stelle befindet, wo ein vergleichsweise hohes Maß an Ausgasung zu erwarten ist.

Wie in Fig. 1 dargestellt, kann der Anschlussflansch 25 für die eigene Vakuumpumpe 23 in einem Bereich angeordnet sein, der einer Verbindungsstelle 49 gegenüberliegt, an welcher die einzelnen Lagen der Multilayer Insulation 33 zusammengeführt und miteinander verbunden sind.

Eine weitere Optimierung kann dadurch erfolgen, dass - wie ebenfalls bereits im Einleitungsteil erwähnt - nicht ausschließlich geschlossene oder perforierte Lagen für die Multilayer Insulation 33 verwendet werden, sondern eine oder mehrere innere, näher am Innenbehälter 15 gelegene Lagen geschlossen und eine oder mehrere äußere Lagen perforiert sind.

Der Innenbehälter 15 ist ferner mit einem hier nicht dargestellten Anschluss 47 zum Befüllen mit dem Flüssiggas 17 versehen.

Fig. 2 zeigt ein Fahrzeug 13 mit einem nicht beanspruchten Fluidtank 11 an einer stationären Servicestation 37. Der Fluidtank 11 ist hier zur Vereinfachung ohne eine Wärmedämmung z.B. in Form einer Multilayer Insulation für den Innenbehälter 15 dargestellt. Eine solche Wärmedämmung ist aber auch bei diesem Ausführungsbeispiel vorgesehen.

Der Fluidtank 11 weist im Beispiel der Fig. 2 keine eigene Vakuumpumpe 23 auf und ist somit nicht mit einem entsprechenden Anschlussflansch versehen. Stattdessen ist ein Anschlussflansch 27 für eine externe Vakuumpumpeinrichtung 29 vorgesehen. Diese umfasst einen Saugschlauch 41 mit einem Saugkopf 39 am freien Ende, der eine Vakuumpumpe 40, beispielsweise eine Turbomolekularpumpe, umfasst.

Die von dem Saugschlauch 41 gebildete flexible Verbindung zwischen dem auf diese Weise als Vakuumpumpe ausgebildeten Saugkopf 39 und einer Basis 43 der Servicestation 37 ermöglicht es, die Vakuumpumpe 40 direkt an den Anschlussflansch 27 des Fluidtanks 11 des an der Servicestation 37 stehenden Fahrzeug 13 anzuschließen, um das Volumen 21 zu evakuieren.

Der Aufenthalt des Fahrzeugs 13 an der Servicestation 37 kann außerdem dazu genutzt werden, das Fahrzeug 13 zu betanken, d.h. den Innenbehälter 15 mit Flüssiggas 17, z.B. flüssigem Wasserstoff, zu füllen. Hierzu dient eine Betankungseinrichtung 45 der Servicestation 37, deren Ausgabeende an einen Betankungsanschluss 47 des Fluidtanks 11 angeschlossen werden kann.

### Bezugszeichenliste

- 11: Fluidtank
- 13: Fahrzeug
- 15: Innenbehälter
- 17: Fluid
- 17a: flüssige Phase
- 17b: gasförmige Phase
- 19: Gehäuse
- 21: Volumen
- 23: eigene Vakuumpumpe
- 25: Anschluss für eigene Vakuumpumpe
- 27: Anschluss für externe Vakuumpumpeinrichtung
- 29: externe Vakuumpumpeinrichtung
- 31: Saugöffnung
- 33: Wärmedämmung, MLI (Multilayer Insulation)
- 35: Antrieb des Fahrzeugs, Motor
- 37: Servicestation
- 39: Saugkopf
- 40: Vakuumpumpe des Saugkopfs
- 41: flexible Verbindung, Saugschlauch
- 43: Basis
- 45: Betankungseinrichtung
- 47: Anschluss für Betankungseinrichtung
- 49: Verbindungsstelle
- 51: Rotor
- 53: Drehachse
- 55: Lager

## Patentansprüche

1. Fluidtank (11) für Fahrzeuge (13), mit einem Innenbehälter (15) für ein Fluid (17), insbesondere Flüssiggas, und einem den Innenbehälter (15) umgebenden Gehäuse (19),
wobei zwischen dem Innenbehälter (15) und dem Gehäuse (19) ein Volumen (21) vorhanden ist, in welchem ein Isolationsvakuum herstellbar ist, insbesondere ein Hochvakuum mit einem Druck im Bereich von 10⁻³ bis 10⁻⁸ mbar oder ein Feinvakuum im Bereich von 1 bis 10⁻³ mbar, und
wobei zur Aufrechterhaltung eines hergestellten Isolationsvakuums der Fluidtank (11) mit zumindest einer eigenen, am Fluidtank (11) installierten Vakuumpumpe (23), insbesondere Turbomolekularvakuumpumpe, und einem Anschluss (25) für die Vakuumpumpe (23) versehen ist,
**dadurch gekennzeichnet, dass**
die eigene, am Fluidtank (11) installierte Vakuumpumpe (23) derart am Fluidtank (11) installiert ist, dass bei bestimmungsgemäßer Anordnung des Fluidtanks (11) am Fahrzeug (13) und bei bestimmungsgemäßem Gebrauch des Fahrzeugs (13) ein während des Pumpbetriebs um eine Drehachse (53) rotierender Rotor (51) der Vakuumpumpe (23) mit seiner Drehachse (53) senkrecht zur Fahrtrichtung des Fahrzeugs (13) orientiert ist.

2. Fluidtank (11) nach Anspruch 1, wobei die eigene Vakuumpumpe (23) zumindest eine Saugöffnung (31) aufweist und mit der Saugöffnung (31) direkt an eine Außenseite des Gehäuses (19) angeschlossen ist.

3. Fluidtank (11) nach Anspruch 1 oder 2, wobei der Fluidtank (11) des Weiteren einen Anschluss (27) für eine externe Vakuumpumpeinrichtung (29) aufweist.

4. Fluidtank (11) nach einem der vorhergehenden Ansprüche, wobei die Vakuumpumpe (23) den während des Pumpbetriebs um die Drehachse (53) rotierenden Rotor (51) aufweist, wobei der Rotor (51) durch wenigstens zwei entlang der Drehachse (53) voneinander beabstandete Lager (55) drehgelagert ist, und wobei jedes Lager (55) ein Wälzlager, insbesondere ein Kugellager, ist.

5. Fluidtank (11) nach einem der vorhergehenden Ansprüche, wobei die eigene, am Fluidtank (11) installierte Vakuumpumpe (23) ein Saugvermögen von weniger als 15 l/s aufweist.

6. Fluidtank nach einem der vorhergehenden Ansprüche, wobei der Anschluss (25, 27) für die eigene Vakuumpumpe (23) bzw. für die externe Vakuumpumpeinrichtung (29) in einem von Krümmungen oder Abwinklungen des Gehäuses (19) entfernten Mittenbereich einer Gehäuseseite angeordnet ist.

7. Fluidtank (11) nach einem der vorhergehenden Ansprüche, wobei der Innenbehälter (15) von einer Wärmedämmung (33) umgeben ist, insbesondere einer Multilayer Insulation, insbesondere wobei zumindest eine der äußeren Lagen der Multilayer Insulation perforiert und zumindest eine der inneren Lagen der Multilayer Insulation geschlossen ist.

8. Fahrzeug (13) mit zumindest einem Fluidtank (11) nach einem der vorhergehenden Ansprüche, insbesondere wobei das Fahrzeug (13) einen Antrieb (35) zum Bewegen des Fahrzeugs (13) aufweist und das in dem Innenbehälter (15) des Fluidtanks (11) enthaltene Fluid (17) als Kraftstoff für den Antrieb (35) dient.

9. Verfahren zum Aufrechterhalten eines Isolationsvakuums eines Fluidtanks (11) nach einem der Ansprüche 1 bis 7 an einem Fahrzeug (13),
bei dem das Isolationsvakuum durch einen Pumpprozess aufrechterhalten wird, wobei der Pumpprozess permanent oder temporär, insbesondere gemäß einer Regelung, stattfindet, und/oder wobei der Pumpprozess nur bei Stillstand des Fahrzeugs (13) oder nur bei einem oder mehreren bestimmten Bewegungszuständen des Fahrzeugs (13) stattfindet.

10. Verfahren nach Anspruch 9, wobei der Pumpprozess eine Mehrzahl von einzelnen, in regelmäßigen oder unregelmäßigen Zeitabständen erfolgenden Pumpvorgängen umfasst;
und/oder wobei der Pumpprozess mit einer am Fluidtank (11) installierten Vakuumpumpe (23) durchgeführt wird.

11. Verfahren nach Anspruch 9 oder 10, wobei zur Durchführung eines geregelten Pumpprozesses ein Maß für die Qualität des Isolationsvakuums bestimmt und ein Pumpvorgang jeweils gestartet wird, wenn die Qualität des Isolationsvakuums ein vorgegebenes Maß unterschreitet.

12. Verfahren nach Anspruch 11, wobei der Druck in dem Volumen (21) gemessen und als Maß für die Qualität des Isolationsvakuums herangezogen wird, und/oder wobei eine Boil-Off-Rate des Fluids (17) gemessen und als Maß für die Qualität des Isolationsvakuums herangezogen wird, und/oder wobei als Maß für die Qualität des Isolationsvakuums ein Betriebsparameter des Fluidtanks (11) herangezogen wird, insbesondere die Leistung einer Einrichtung zum Kühlen des Fluids (17) im Innenbehälter (15), und/oder wobei als Maß für die Qualität des Isolationsvakuums ein Umgebungsparameter herangezogen wird, insbesondere eine erwartete oder gemessene Erhöhung der Außentemperatur.

## Claims

1. A fluid tank (11) for vehicles (13), said fluid tank (11) comprising an inner container (15) for a fluid (17), in particular a liquefied gas, and a housing (19) surrounding the inner container (15),
wherein a volume (21) is present between the inner container (15) and the housing (19), in which volume (21) an insulation vacuum can be produced, in particular a high vacuum with a pressure in the range from 10⁻³ to 10⁻⁸ mbar or a fine vacuum in the range from 1 to 10⁻³ mbar, and
wherein, to maintain a produced insulation vacuum, the fluid tank (11) is provided with at least one separate vacuum pump (23), in particular a turbomolecular vacuum pump, installed at the fluid tank (11) and with a connection (25) for the vacuum pump (23),
**characterized in that**
the separate vacuum pump (23) installed at the fluid tank (11) is installed at the fluid tank (11) such that, with an intended arrangement of the fluid tank (11) at the vehicle (13) and on an intended use of the vehicle (13), a rotor (51) of the vacuum pump (23) rotating about an axis of rotation (53) during the pump operation is oriented with its axis of rotation (53) perpendicular to the direction of travel of the vehicle (13).

2. A fluid tank (11) according to claim 1, wherein the separate vacuum pump (23) has at least one suction opening (31) and is connected directly to an outer side of the housing (19) with the suction opening (31).

3. A fluid tank (11) according to claim 1 or 2, wherein the fluid tank (11) furthermore comprises a connection (27) for an external vacuum pump device (29).

4. A fluid tank (11) according to any one of the preceding claims, wherein the vacuum pump (23) comprises the rotor (51) rotating about the axis of rotation (53) during the pump operation, wherein the rotor (51) is rotatably supported by at least two bearings (55) spaced apart from one another along the axis of rotation (53), and wherein each bearing (55) is a rolling element bearing, in particular a ball bearing.

5. A fluid tank (11) according to any one of the preceding claims, wherein the separate vacuum pump (23) installed at the fluid tank (11) has a pumping speed of less than 15 l/s.

6. A fluid tank (11) according to any one of the preceding claims, wherein the connection (25, 27) for the separate vacuum pump (23) or for the external vacuum pump device (29) is arranged in a central region of a housing side, said central region being remote from curvatures or bends of the housing (19).

7. A fluid tank (11) according to any one of the preceding claims, wherein the inner container (15) is surrounded by a thermal insulation (33), in particular a multilayer insulation, in particular wherein at least one of the outer layers of the multilayer insulation is perforated and at least one of the inner layers of the multilayer insulation is closed.

8. A vehicle (13) comprising at least one fluid tank (11) according to any one of the preceding claims, in particular wherein the vehicle (13) has a drive (35) for moving the vehicle (13) and the fluid (17) contained in the inner container (15) of the fluid tank (11) serves as fuel for the drive (35).

9. A method of maintaining an insulation vacuum of a fluid tank (11) according to any one of the claims 1 to 7 at a vehicle (13),
in which the insulation vacuum is maintained by a pumping process, wherein the pumping process takes place permanently or temporarily, in particular in accordance with an open-loop control, and/or wherein the pumping process only takes place when the vehicle (13) is stationary or only in one or more specific movement states of the vehicle (13).

10. A method according to claim 9, wherein the pumping process comprises a plurality of individual pumping processes taking place at regular or irregular intervals;
and/or wherein the pumping process is carried out with a vacuum pump (23) installed at the fluid tank (11).

11. A method according to claim 9 or 10, wherein, in order to carry out a controlled pumping process, a measure of the quality of the insulation vacuum is determined and a pumping process is started in each case when the quality of the insulation vacuum falls below a predefined measure.

12. A method according to claim 11, wherein the pressure in the volume (21) is measured and is used as a measure of the quality of the insulation vacuum, and/or wherein a boil-off rate of the fluid (17) is measured and is used as a measure of the quality of the insulation vacuum, and/or wherein an operating parameter of the fluid tank (11) is used as a measure of the quality of the insulation vacuum, in particular the output of a device for cooling the fluid (17) in the inner container (15), and/or wherein an environmental parameter is used as a measure of the quality of the insulation vacuum, in particular an expected or measured increase in the outside temperature.

## Revendications

1. Réservoir de fluide (11) pour véhicules (13), comprenant un récipient intérieur (15) pour un fluide (17), en particulier du gaz liquide, et une enceinte (19) entourant le récipient intérieur (15),
un volume (21) étant présent entre le récipient intérieur (15) et l'enceinte (19), dans lequel un vide d'isolation peut être créé, en particulier un vide poussé avec une pression dans la plage de 10⁻³ à 10⁻⁸ mbar ou un vide fin dans la plage de 1 à 10⁻³ mbar, et
pour maintenir un vide d'isolation créé, le réservoir de fluide (11) est équipé d'au moins une pompe à vide propre (23), en particulier d'une pompe à vide turbomoléculaire, installée sur le réservoir de fluide (11), et d'un raccord (25) pour la pompe à vide (23),
**caractérisé en ce que**
la pompe à vide propre (23), installée sur le réservoir de fluide (11), est installée sur le réservoir de fluide (11) de telle sorte que, lorsque le réservoir de fluide (11) est disposé sur le véhicule (13) conformément à l'usage prévu et lorsque le véhicule (13) est utilisé conformément à l'usage prévu, un rotor (51) de la pompe à vide (23), qui tourne autour d'un axe de rotation (53) pendant le fonctionnement de la pompe, a son axe de rotation (53) orienté perpendiculairement au sens de déplacement du véhicule (13).

2. Réservoir de fluide (11) selon la revendication 1,
dans lequel la pompe à vide propre (23) présente au moins un orifice d'aspiration (31) et est raccordée par l'orifice d'aspiration (31) directement à un côté extérieur de l'enceinte (19).

3. Réservoir de fluide (11) selon la revendication 1 ou 2,
dans lequel le réservoir de fluide (11) comprend en outre un raccord (27) pour un dispositif de pompe à vide externe (29).

4. Réservoir de fluide (11) selon l'une des revendications précédentes,
dans lequel la pompe à vide (23) comprend le rotor (51) tournant autour de l'axe de rotation (53) pendant le fonctionnement de la pompe,
le rotor (51) est monté en rotation par au moins deux paliers (55) espacés l'un de l'autre le long de l'axe de rotation (53), et
chaque palier (55) est un palier à roulement, en particulier un palier à billes.

5. Réservoir de fluide (11) selon l'une des revendications précédentes,
dans lequel la pompe à vide propre (23) installée sur le réservoir de fluide (11) présente une capacité d'aspiration inférieure à 15 l/s.

6. Réservoir de fluide selon l'une des revendications précédentes,
dans lequel le raccord (25, 27) pour la pompe à vide propre (23) ou pour le dispositif de pompe à vide externe (29) est disposé dans une zone centrale d'un côté de l'enceinte, qui est éloignée des courbures ou des angles de l'enceinte (19).

7. Réservoir de fluide (11) selon l'une des revendications précédentes,
dans lequel le récipient intérieur (15) est entouré d'une isolation thermique (33), en particulier d'une isolation multicouches, en particulier, l'une au moins des couches extérieures de l'isolation multicouches étant perforée et l'une au moins des couches intérieures de l'isolation multicouches étant fermée.

8. Véhicule (13) comportant au moins un réservoir de fluide (11) selon l'une des revendications précédentes, en particulier, le véhicule (13) comprenant un entraînement (35) pour déplacer le véhicule (13), et le fluide (17) contenu dans le récipient intérieur (15) du réservoir de fluide (11) servant de carburant pour l'entraînement (35).

9. Procédé de maintien d'un vide d'isolation d'un réservoir de fluide (11) selon l'une des revendications 1 à 7 sur un véhicule (13),
dans lequel le vide d'isolation est maintenu par un processus de pompage, le processus de pompage ayant lieu en permanence ou temporairement, en particulier selon une régulation, et/ou le processus de pompage n'ayant lieu que lorsque le véhicule (13) est à l'arrêt ou que lorsque le véhicule (13) est dans un ou plusieurs états de mouvement déterminés.

10. Procédé selon la revendication 9,
dans lequel le processus de pompage inclut une pluralité d'opérations de pompage individuelles s'effectuant à des intervalles de temps réguliers ou irréguliers ;
et/ou le processus de pompage est effectué au moyen d'une pompe à vide (23) installée sur le réservoir de fluide (11).

11. Procédé selon la revendication 9 ou 10,
dans lequel, pour effectuer un processus de pompage régulé, une mesure de la qualité du vide d'isolation est déterminée et un processus de pompage respectif est démarré lorsque la qualité du vide d'isolation est inférieure à une mesure prédéfinie.

12. Procédé selon la revendication 11,
dans lequel la pression dans le volume (21) est mesurée et utilisée comme mesure de la qualité du vide d'isolation, et/ou un taux d'évaporation (« boil-off ») du fluide (17) est mesuré et utilisé comme mesure de la qualité du vide d'isolation, et/ou un paramètre de fonctionnement du réservoir de fluide (11) est utilisé comme mesure de la qualité du vide d'isolation, en particulier la puissance d'un dispositif de refroidissement du fluide (17) dans le récipient intérieur (15), et/ou un paramètre environnemental est utilisé comme mesure de la qualité du vide d'isolation, en particulier une augmentation attendue ou mesurée de la température extérieure.
